# FASCICULE DE BREVET EUROPEEN

(11) **EP 3 260 388 B1**
(45) Date de publication et mention de la délivrance du brevet: **05.03.2025**
(21) Numéro de dépôt: 17177011.8
(22) Date de dépôt: 20.06.2017
(51) Int. Cl.: B65D 41/06

(54) **ENSEMBLE POUR LA FERMETURE D'UN RÉCEPTACLE**
ANORDNUNG ZUM VERSCHLIESSEN EINES BEHÄLTERS
ASSEMBLY FOR CLOSING A RECEPTACLE

(30) Priorité: 23.06.2016 FR 1655898
(43) Date de publication de la demande: 27.12.2017
(73) Titulaire: Albéa Services, 92230 Gennevilliers (FR)
(72) Inventeur: DEFERT, Sylvain, 95310 SAINT OUEN L'AUMONE (FR); FRITSCH, Franck, 95170 DEUIL LA BARRE (FR)
(74) Mandataire: Gevers & Orès

(56) Documents cités:
- WO-A2-01/64529
- WO-A2-2012/083310
- DE-U1- 202011 003 216
- FR-A- 1 507 830
- FR-A1- 2 107 839
- FR-A1- 2 170 904
- FR-A1- 3 009 287
- US-A- 4 049 148
- US-A1- 2004 173 562

## Description

La présente invention concerne le domaine des bouchons pour réceptacle.

Classiquement, les bouchons sont fixés sur l'ouverture d'un réceptacle, tel qu'un goulot, par vissage. Le bouchon et le goulot sont alors pourvus de filets de vissage complémentaires coopérant ensemble. Lorsque l'utilisateur souhaite fermer ou ouvrir le réceptacle, il effectue un mouvement de vissage ou de dévissage dans un sens ou dans l'autre et, après plusieurs tours, soit le réceptacle est fermé, soit il est ouvert.

Il existe aussi des ensembles de fermeture comprenant un goulot et un bouchon ne comprenant pas de filet de vissage, tel que celui décrit dans le document US2004/173562 A1.

L'obtention de bouchons avec ou sans un filet de vissage présente cependant des inconvénients, notamment de démoulage du bouchon.

Il existe donc un besoin d'un bouchon dont le moulage soit facilité.

A cet effet, la présente invention propose un bouchon configuré pour la fermeture d'un réceptacle comprenant un goulot. Ledit bouchon comprend :
- au moins un élément en saillie configuré pour coopérer avec une rainure située sur ledit goulot de manière à ce que le bouchon passe d'une première position, notamment d'ouverture, à une seconde position, notamment de fermeture,
- au moins une ouverture située sur une paroi supérieure dudit bouchon, la ou les dites ouvertures étant au droit des éléments en saillie dudit bouchon,
- un élément d'étanchéité configuré pour conférer une étanchéité entre le bouchon et le goulot, ledit élément d'étanchéité étant radialement décalé par rapport audit élément en saillie.

Autrement dit, le bouchon selon l'invention est exempte de filet de vissage. Pour permettre, cependant, l'ouverture ou la fermeture du réceptacle, l'invention prévoit moins un élément en saillie qui coopère avec une rainure située sur le goulot du réceptacle.

Contrairement aux filets des bouchons de l'état de l'art, le ou les éléments en saillie du bouchon selon l'invention vont pouvoir être obtenus par moulage par-dessus et par-dessous. Autrement dit, une partie du moule portant l'empreinte d'une première partie du bouchon vient par le haut et une autre partie portant l'empreinte du reste du bouchon vient par le bas. Pour ce type de moulage, le bouchon présente au moins une ouverture sur sa paroi supérieure au droit des éléments en saillie. L'étanchéité avec le réceptacle et alors assurée malgré les ouvertures, par l'élément d'étanchéité positionné de façon judicieuse.

On entend par bouchon un objet permettant l'obturation étanche d'un réceptacle, notamment d'une ouverture de sortie d'un produit, de manière réversible. Un bouchon selon l'invention peut ainsi passer d'une position d'ouverture à une position de fermeture et inversement, principalement par un mouvement de vissage ou équivalent. La présente invention n'inclut pas les ensembles de fermeture, telle qu'une capsule service à charnière, fixés sur ouverture de manière définitive et comprenant un orifice de passage pour la sortie du produit et une coiffe rabattable permettant d'obturer ledit orifice.

Selon différents modes de réalisation de l'invention, qui pourront être pris ensemble ou séparément :
- le bouchon passe de la position d'ouverture à la position de fermeture par un mouvement de rotation et/ou translation,
- ledit élément d'étanchéité est situé sur une surface interne de la paroi supérieure,
- le ou lesdits éléments en saillie sont situés sur une surface interne périphérique dudit bouchon, la ou lesdites rainures du goulot s'étendant sur une surface externe dudit goulot,
- ledit élément d'étanchéité est situé radialement en retrait desdites ouvertures dudit bouchon,
- ledit élément d'étanchéité est un élément déformable,
- le nombre d'éléments en saillie dudit bouchon, le nombre d'ouvertures dudit bouchon et le nombre de rainures dudit goulot sont identiques,
- le ou lesdits éléments en saillie dudit bouchon sont localisés sur la partie basse de la surface interne dudit bouchon,
- le ou lesdits éléments en saillie dudit bouchon sont dimensionnés de manière à correspondre à la largeur de ladite rainure,
- la ou lesdites ouvertures dudit bouchon sont régulièrement réparties sur la paroi supérieure dudit bouchon,
- la ou lesdites ouvertures dudit bouchon sont localisées sur la périphérie de la paroi supérieure,
- le ou lesdits éléments en saillie dudit bouchon sont régulièrement répartis sur le pourtour de la surface interne dudit bouchon,
- ledit élément d'étanchéité est un jonc d'étanchéité formé par une surépaisseur de matière sur la surface interne de la paroi supérieure dudit bouchon,
- ledit jonc d'étanchéité est configuré pour coopérer avec un siège de jonc prévue sur une surface intérieure à l'extrémité supérieure dudit goulot lorsque ledit bouchon est en position de fermeture,
- ledit bouchon comprend en outre un poinçon adapté pour découper et/ou percer un opercule obturant une extrémité interne du goulot débouchant dans un volume intérieur du réceptacle,
- une base du poinçon est entouré par ledit élément d'étanchéité,
- le poinçon est configuré pour être maintenu éloigné dudit opercule dans une position d'attente,
- le bouchon est issu de moulage,
- le bouchon est réalisée en une seule pièce,
- le bouchon est réalisée en matière plastique,
- le bouchon est réalisée en matériau thermoplastique, tel qu'une polyoléfine comme le polypropylène, le polyéthylène, un copolymère de ceux-ci ou un mélange de ceux-ci,
- la ou lesdites rainures s'étendent sur la surface externe dudit goulot d'une extrémité supérieure située vers un orifice de sortie du goulot à une extrémité inférieure opposée à ladite extrémité supérieure dudit goulot,
- la ou lesdites rainures comprennent au moins un élément en saillie configuré pour coopérer avec au moins un des éléments en saillie dudit bouchon pour maintenir ledit bouchon en position d'attente,
- lesdites rainures sont régulièrement réparties sur le pourtour de la surface externe dudit goulot.

L'invention concerne aussi un ensemble pour la fermeture d'un réceptacle, ledit ensemble comprenant un goulot et un bouchon tel que décrit ci-dessus.

D'autres caractéristiques, buts et avantages de l'invention ressortiront de la description qui suit, qui est purement illustrative et non limitative, et qui doit être lue en regard des dessins annexés, sur lesquels :
- la figure 1 présente une vue en perspective d'un bouchon selon un premier mode de réalisation de l'invention ;
- la figure 2 présente une vue en perspective du dessus du bouchon de la figure1;
- la figure 3 présente une vue en coupe axiale du bouchon des figures 1 et 2 ;
- la figure 4 présente une vue en perspective d'un bouchon comprenant un poinçon selon un second mode de réalisation de l'invention ;
- la figure 5 présente une vue en coupe axiale du bouchon de la figure 4 ;
- la figure 6 présente une vue en perspective d'un réceptacle illustré partiellement, comprenant un goulot pour les bouchon des figures 1 à 5;
- la figure 7 présente une vue en élévation du réceptacle de la figure 6 sur lequel le bouchon des figures 4 et 6 est en position d'attente ;
- la figure 8 présente une vue en coupe axiale du réceptacle de la figure 7 dans laquelle le bouchon est en position de fermeture.

Sur l'ensemble des figures, les éléments en commun sont repérés par des références numériques identiques.

Comme illustré dans les différentes figures, l'invention concerne un bouchon 1 configuré pour la fermeture d'un réceptacle comprenant un goulot 3. Ledit bouchon 1 est ainsi conçu pour venir se fixer sur ledit goulot 3 pour fermer ledit réceptacle et former un ensemble comprenant le goulot 3 et ledit bouchon 1.

Dans les exemples illustrés ici, le réceptacle est un tube 5 comprenant une tête de tube 7 munit dudit goulot 3, définissant un axe longitudinal Z-Z, et d'une épaule 9.

De manière général, ledit bouchon 1 comprend une paroi périphérique 11 et une paroi supérieure 13. On définit une direction longitudinale du bouchon 1, correspondant à l'axe longitudinal Z-Z du goulot 3 lorsque le bouchon 1 est fixé sur le goulot 3.

La surface externe de ladite paroi périphérique 11 pourra être munie de stries 11a longitudinales afin de faciliter la manipulation du bouchon 1.

Selon l'invention, le bouchon, en particulier la surface interne de sa paroi périphérique 11 est exempte de filet de vissage. En revanche, au moins un élément en saillie 15 est situé sur cette surface interne. Le ou lesdits éléments en saillie 15 sont configurés pour coopérer avec une rainure 17 de guidage s'étendant sur une surface externe dudit goulot 3 de manière à ce que le bouchon 1 passe d'une position d'ouverture à une position de fermeture et inversement.

Dans le mode de réalisation représenté aux figures 1 à 3, lesdits éléments en saillie du bouchon 1 sont trois pions 15 régulièrement répartis sur le pourtour de la partie basse dudit bouchon 1. Le diamètre desdits pions 15 est sensiblement similaire à la largeur de la rainure 17 de guidage pour permettre à au moins un des pions 15, voire à l'ensemble desdits pions 15, de coopérer avec celle-ci.

Ledit bouchon 1 représenté aux figures 1 à 3 est conçu pour venir se fixer sur le goulot 3 représenté à la figure 6. Dans ce mode de réalisation, ledit goulot 3 comprend trois rainures 17 régulièrement réparties sur le pourtour de la surface externe dudit goulot 3. Lesdites rainures 17 s'étendent sur la surface externe dudit goulot 3 d'une extrémité supérieure située vers un orifice 19 de sortie du goulot 3 à une extrémité inférieure opposée à ladite extrémité supérieure dudit goulot 3. Lesdites rainures 17 comprennent notamment une entrée 171 située à proximité dudit orifice 19 de sortie dudit goulot 3. Chacune des rainures 17 s'étend entre deux bords 17a, s'étendant radialement depuis un fond 17b de la dite rainure 17.

De préférence, le nombre de rainures 17 est identique au nombre d'éléments en saillie 15 du dudit bouchon 1.

De façon avantageuse, pour permettre le passage du bouchon 1 d'une position d'ouverture à une position de fermeture et inversement, ladite rainure 17 présente des portions de guidage successives. Il peut s'agir notamment d'une première portion 172 assurant l'engagement de l'élément en saillie 15 correspondant dans ladite rainure 17 et/ou le maintien dudit bouchon 1 dans une position d'attente (figure 7) et d'autres portions 173, 174, 175 successives permettant le passage de la position d'ouverture à la position de fermeture (figure 8) et inversement.

Dans le mode de réalisation du goulot 3 représenté à la figure 6, les trois rainures 17 présentent chacune une première portion 172 verticale par rapport à l'axe Z-Z.

Cette première portion 172 permet notamment l'engagement dudit bouchon 1 dans la rainure 17 mais également son maintien en position d'attente, en particulier lorsque le bouchon 1 comprend un poinçon. Cette première portion 172 est suivie par une seconde portion 173 qui est hélicoïdale de pente x, puis par une troisième portion 174 qui est hélicoïdale de pente y. La pente y de la troisième portion 174 hélicoïdale est supérieure à la pente x la deuxième portion 173 hélicoïdale. Ces deux portions 173, 174 permettent le passage dudit bouchon 1 de la position d'ouverture et/ou d'attente à la position de fermeture ou de la position de fermeture à la position d'ouverture. Ladite rainure 17 se termine enfin par une dernière portion 175 qui est horizontale par rapport à l'axe Z-Z. Lorsque les éléments en saillie 15 dudit bouchon on atteint cette dernière portion 175, le bouchon 1 est en position de fermeture (figure 8) et le réceptacle est fermé de manière étanche.

Cette configuration des rainures 17 permet à l'utilisateur de faire passer le bouchon 1 d'une position d'ouverture à une position de fermeture et inversement par un mouvement esentiellement hélicoïdal similaire à celui d'un bouchon classique pourvu d'un filet de vissage.

Ledit bouchon 1 comprend également trois ouvertures 21 situées sur la paroi supérieure 13 dudit bouchon 1. Les ouvertures 21 sont notamment localisées sur la périphérie de la paroi supérieure 13 au droit des éléments en saillie 15 dudit bouchon 1 et sont régulièrement réparties sur la paroi supérieure 13 dudit bouchon 1.

Lesdites ouvertures 21 correspondent au passage d'une zone en forme de broches d'une partie du moule servant à obtenir une partie supérieure desdits éléments en saillie. En effet, pour fabriquer un objet creux comprenant dans sa partie creuse au moins un élément en saillie, tel que le bouchon 1 de l'invention, le moulage se fait, par exemple, par-dessus et par-dessous, c'est-à-dire une partie du moule vient à l'intérieur de l'objet par le haut et une autre partie vient à l'intérieur par le bas de l'objet. L'ouverture 21 sur la paroi supérieure du bouchon 1 permet ainsi, l'introduction de la partie supérieure du moule pour la formation des éléments en saillie 15.

De préférence, le nombre d'ouvertures 21 est identique au nombre d'éléments en saillie 15 du dudit bouchon 1.

Ainsi de façon avantageuse, le bouchon 1 est issu de moulage et il est réalisé en matière plastique, notamment en matériau thermoplastique, tel qu'une polyoléfine comme le polypropylène, le polyéthylène, un copolymère de ceux-ci ou un mélange de ceux-ci.

De façon avantageuse, le bouchon 1 est réalisée en une seule pièce.

Pour conférer une étanchéité entre le bouchon 1 et le goulot 3, et notamment assurer l'étanchéité du tube 5 lorsque le bouchon 1 est en position de fermeture, le bouchon 1 comprend également un élément d'étanchéité 23, notamment un élément déformable. Ici, ledit élément d'étanchéité 23 est situé sur une surface interne de la paroi supérieure 13, radialement en retrait desdites ouvertures 21 dudit bouchon 1. Il s'agit, ici, d'une surépaisseur de matière sur la surface interne de la paroi supérieure dudit bouchon 1 qui correspond à un jonc d'étanchéité 23 situé radialement en retrait desdites ouvertures 21. Ledit jonc d'étanchéité 23 est configuré pour coopérer avec un siège de jonc 25 prévue sur une surface intérieure à l'extrémité supérieure dudit goulot 3 lorsque ledit bouchon 1 est en position de fermeture comme cela est visible sur la figure 8. Autrement dit, en position de fermeture, ledit onc 23 est comprimé sur le siège 25. Ledit jonc pourra comprendre une lèvre déformable.

De façon avantageuse, le nombre d'éléments en saillie 15 dudit bouchon 1, le nombre d'ouvertures 21 dudit bouchon 1 et le nombre de rainures 17 dudit goulot 3 sont identiques. Dans les modes de réalisation représentés ici, le bouchon 1 comprend trois éléments en saillie 15 et trois ouvertures 21 et le goulot 3 comprend trois rainures 17 de guidage.

Dans un autre mode de réalisation, représenté aux figures 4, 5, 7 et 8, le bouchon 1 comprend les mêmes éléments que le bouchon 1 du mode de réalisation précédent (figures1 à 3). Dans ce mode de réalisation, ledit bouchon 1 est aussi conçu pour venir se fixer sur le goulot 3 représenté à la figure 6. Ledit bouchon 1 comprend en outre un poinçon 27 faisant saillie dudit bouchon 1. Ledit poinçon 27 est notamment issu de matière dudit bouchon 1.

Le poinçon 27 est en particulier constitué d'une saillie de matière issue de la face interne de la paroi supérieure du bouchon 1. Une partie supérieure du poinçon 27 est ainsi entouré par la paroi périphérique 11 du bouchon 1. L'extrémité libre du poinçon 27 se situe du même côté de la paroi supérieure du bouchon 1 que les éléments en saillie 15.

Ledit poinçon 27 est configuré de manière à être inséré à l'intérieur du goulot 3 de la tête de tube 7 lorsque le bouchon 1 est fixé sur ledit goulot 3.

La tête de tube 7 représentée sur les figures 7 et 8, comprend en outre un insert 29 plein formant un opercule 31 obturant une extrémité interne du goulot 3 débouchant dans un volume intérieur du réceptacle, en partie basse dudit goulot 3.

Plus précisément, l'insert 29 comprend une section périphérique, typiquement de forme tronconique ou de disque, et une section centrale formant ledit opercule 31, dont le diamètre correspond typiquement au diamètre interne du goulot 3.

Ledit poinçon 27 permet la découpe et/ou la perforation de l'opercule 31. La découpe est avantageusement partielle, de manière à ce que la ou les portions de l'opercule 31 ayant été découpées demeurent liées au reste de l'insert 29, prévenant ainsi tout mélange du matériau formant l'insert 29 avec un produit contenu dans le réceptacle associé, et une éventuelle distribution de ce matériau à l'utilisateur.

Ledit poinçon 27 présente, ici, une section cylindrique de révolution, dont une extrémité libre est avantageusement munie de moyens de découpe de manière à ce que lorsque le bouchon 1 est fixé sur le goulot 3 du réceptacle, l'extrémité libre du poinçon 27 soit insérée dans le goulot 3. Lesdits moyens de découpe peuvent être une forme en biseau de l'extrémité libre, des dents et/ou des encoches de découpe, par exemple, régulièrement réparties sur le pourtour de l'extrémité libre du poinçon 27. L'exemple de poinçon 27 représenté aux figures 4, 5, 7 et 8 est un poinçon 27 de section cylindrique de révolution, dont l'extrémité libre est munie de trois dents 27a de faible hauteur et régulièrement réparties sur le pourtour de son extrémité libre.

Le bouchon 1 et plus particulièrement le poinçon 27 sont configurés de manière à ce qu'un seul et même mouvement essentiellement hélicoïdal du bouchon 1 soit nécessaire pour faire passer ledit bouchon 1 d'une position d'ouverture à une position de fermeture, pour insérer ledit poinçon 27 à l'intérieur du goulot 3 et pour percer l'opercule 31, lors de la première utilisation.

Dans ce mode de réalisation, lesdites rainures 17 du goulot 3 comprennent avantageusement deux éléments en saillie 33a, 33b configurés pour coopérer avec un des éléments en saillie 15 dudit bouchon 1 pour maintenir ledit bouchon 1 en position d'attente (figure 7), dans laquelle ledit éventuel poinçon 27 peut être est maintenu à distance de l'opercule 31. Il s'agit de deux ergots 33a, 33b situés sur la surface externe dudit goulot 3 à proximité de l'entrée 171 de ladite rainure 17. Plus particulièrement, un premier ergot 33a est situé à l'entrée 171 de la première portion de la rainure 17. Cet ergot 33a limite le mouvement axial vers le haut selon l'axe Z-Z dudit bouchon 1 et permet de maintenir ledit bouchon 1 fixé sur ledit goulot 3 et d'éviter un retrait non désiré dudit bouchon 1. Le second ergot 33b est situé entre la première 172 et la seconde 173 portions de la rainure 17. Il permet de limiter le mouvement en rotation dudit bouchon 1 et notamment la sortie du bouchon 1 de sa position d'attente et son engagement dans une position où l'opercule 31 serait perforé et/ou découpé. Autrement dit, ce second ergot 33b permet de maintenir le poinçon 27 éloigné de l'opercule 31 et d'éviter la perforation et/ou la découpe de celui-ci sans l'intervention de l'utilisateur avant la première utilisation.

Dans ce mode de réalisation, ledit goulot 3 comprend avantageusement une rampe 35 de guidage comme cela est visible à la figure 6. Ladite rampe 35 de guidage est configurée pour coopérer avec au moins un élément en saillie 15 dudit bouchon 1 pour positionner un desdits éléments en saillie 15 à l'entrée 171 de ladite rainure 17. La rampe 35 de guidage permet de guider un des éléments en saillie 15 du bouchon 1 dans la première portion 172 de la rainure 17 de guidage. Ladite rampe 35 de guidage est visible dans la figure 6.

De façon avantageuse, ladite rampe 35 de guidage présente une direction de guidage inverse à la direction de guidage de la dite rainure 17 pour le passage dudit bouchon 1 de la position d'attente à la position de fermeture. Ainsi, pour positionner un desdits éléments en saillie 15 dudit bouchon 1 dans l'entrée de ladite rainure 17, il est nécessaire de faire un mouvement de rotation dans un sens. Ce mouvement de rotation est généralement réalisé par une machine de manière automatisée. Puis, une fois ledit bouchon 1 mis en position d'attente, il est nécessaire de faire un mouvement de rotation dans un sens opposé, généralement dans le sens de rotation classique de fermeture d'un bouchon 1 qui est le plus souvent le sens des aiguilles d'une montre, pour sortir le bouchon 1 de la position d'attente et amorcer la fermeture dudit bouchon 1 et/ou la découpe et/ou la perforation dudit opercule 31 par le poinçon 27. Ce double sens de rotation, permet d'éviter que la machine, lors de la mise en place d'un bouchon 1 muni d'un poinçon 27 en position d'attente, effectue une rotation trop importante et amorce une position d'utilisation dans laquelle l'opercule 31 est découpé et/ou perforé et que le poinçon 27 endommage l'opercule 31 avant l'utilisation du tube 5.

De façon avantageuse ladite rampe 35 peut également comprendre une butée pour forcer l'arrêt d'un desdits éléments en saillie 15 du bouchon 1 au niveau de l'entrée de la rainure 17. Ici, la butée est une prolongation 37 de la première portion de la rainure 17 en direction de l'orifice du goulot 3.

Ledit élément d'étanchéité 23 est ici réalisé par une surépaisseur de matière, annulaire, de la base du poinçon 27.

La paroi supérieure pourra être surmontée d'autres parties du bouchon, tout en conservant son orientation transversale à l'axe Z-Z.

## Revendications

1. Ensemble pour la fermeture d'un réceptacle, ledit ensemble comprenant un goulot (3) et un bouchon (1) configuré pour la fermeture du réceptacle comprenant le goulot (3), ledit bouchon (1) comprenant :
- au moins un élément en saillie (15) configuré pour coopérer avec une rainure (17) située sur ledit goulot (3) de manière à ce que le bouchon (1) passe d'une première position, notamment d'ouverture, à une seconde position, notamment de fermeture,
- au moins une ouverture (21) située sur une paroi supérieure (13) dudit bouchon (1), la ou les dites ouvertures (21) étant au droit des éléments en saillie (15) dudit bouchon (1),
- un élément d'étanchéité (23) configuré pour conférer une étanchéité entre le bouchon (1) et le goulot (3), ledit élément d'étanchéité (23) étant radialement décalé par rapport audit élément en saillie (15), ledit élément d'étanchéité (23) étant un jonc d'étanchéité formé par une surépaisseur de matière sur la surface interne de la paroi supérieure (13) dudit bouchon (1) **caractérisé en ce que** l'élément d'étanchéité est configuré pour coopérer avec un siège de jonc (25) prévue sur une surface intérieure à l'extrémité supérieure dudit goulot (3) lorsque ledit bouchon (1) est dans sa seconde position, notamment de fermeture.

2. Ensemble selon la revendication 1, dans lequel ledit élément d'étanchéité (23) est situé sur une surface interne de la paroi supérieure (13).

3. Ensemble selon l'une quelconque des revendications précédentes, dans lequel le ou lesdits éléments en saillie (15) sont situés sur une surface interne d'une paroi périphérique (11) dudit bouchon (1), la ou lesdites rainures (17) du goulot s'étendant sur une surface externe dudit goulot (3), ledit élément d'étanchéité (23) est situé radialement en retrait desdites ouvertures (21) dudit bouchon (1) pour assurer l'étanchéité dudit réceptacle.

4. Ensemble selon la revendication précédente, dans lequel le nombre d'éléments en saillie (15) dudit bouchon (1), le nombre d'ouvertures (21) dudit bouchon (1) et le nombre de rainures (17) dudit goulot (3) sont identiques.

5. Ensemble selon l'une quelconque des revendications précédentes, dans lequel le ou lesdits éléments en saillie (15) dudit bouchon (1) sont localisés sur la partie basse dudit bouchon (1).

6. Ensemble selon l'une quelconque des revendications précédentes, dans lequel le ou lesdits éléments en saillie (15) dudit bouchon (1) sont dimensionnés de manière à correspondre à la largeur de ladite rainure (17).

7. Ensemble selon l'une quelconque des revendications précédentes, dans lequel la ou lesdites ouvertures (21) dudit bouchon (1) sont régulièrement réparties sur la paroi supérieure (13) dudit bouchon (1).

8. Ensemble selon l'une quelconque des revendications précédentes, dans lequel la ou lesdites ouvertures (21) dudit bouchon (1) sont localisées sur la périphérie de la paroi supérieure (13).

9. Ensemble selon l'une quelconque des revendications précédentes, dans lequel le ou lesdits éléments en saillie (15) dudit bouchon (1) sont régulièrement répartis sur le pourtour de la surface interne dudit bouchon (1).

10. Ensemble selon l'une quelconque des revendications précédentes dans lequel ledit bouchon (1) comprend en outre un poinçon (27) adapté pour découper et/ou percer un opercule (31) obturant une extrémité interne du goulot (3) débouchant dans un volume intérieur du réceptacle.

11. Ensemble selon la revendication précédente, dans lequel ledit bouchon (1) est configuré pour que le poinçon (27) soit maintenu éloigné dudit opercule (31) dans une position d'attente.

## Patentansprüche

1. Anordnung zum Verschluss eines Behälters, wobei die Anordnung einen Engpass (3) und einen Stopfen (1) umfasst, der zum Verschluss des Behälters, der den Engpass (3) umfasst, konfiguriert ist, wobei der Stopfen (1) umfasst:
- mindestens ein hervorstehendes Element (15), dass derart zum Zusammenwirken mit einer Aussparung (17), die sich auf dem Engpass (3) befindet, konfiguriert ist, dass der Stopfen (1) von einer ersten Position, insbesondere zur Öffnung, zu einer zweiten Position, insbesondere zum Verschluss, übergeht,
- mindestens eine Öffnung (21), die sich an einer oberen Wand (13) des Stopfens (1) befindet, wobei die Öffnung(en) (21) im Bereich der vorstehenden Elemente (15) des Stopfens (1) vorliegen,
- ein Dichtungselement (23), das zum Verleihen einer Dichtheit zwischen dem Stopfen (1) und dem Engpass (3) konfiguriert ist, wobei das Dichtungselement (23) bezüglich des vorstehenden Elements (15) radial versetzt ist, wobei das Dichtungselement (23) ein durch eine Verdickung von Material auf der internen Oberfläche der oberen Wand (13) des Stopfens (1) gebildeter Dichtungsring ist, **dadurch gekennzeichnet, dass** das Dichtungselement konfiguriert ist zum Zusammenwirken mit einem auf einer inneren Oberfläche an dem oberen Ende des Engpasses (3) vorgesehenen Ringsitz (25), wenn der Stopfen (1) in seiner zweiten Position, insbesondere zum Verschluss, vorliegt.

2. Anordnung nach Anspruch 1, wobei das Dichtungselement (23) sich auf einer internen Oberfläche der oberen Wand (13) befindet.

3. Anordnung nach einem der vorstehenden Ansprüche, wobei das hervorstehende Element oder die hervorstehenden Elemente (15) sich auf einer internen Oberfläche einer peripheren Wand (11) des Stopfens (1) befinden, die Aussparung(en) (17) des Engpasses sich auf einer externen Oberfläche des Engpasses (3) befinden, wobei sich das Dichtungselement (23) von den Öffnungen (21) des Stopfens (1) radial zurückgesetzt befindet, um die Dichtheit des Behälters zu gewährleisten.

4. Anordnung nach dem vorstehenden Anspruch, wobei die Anzahl an hervorstehenden Elementen (15) des Stopfens (1), die Anzahl an Öffnungen (21) des Stopfens (1) und die Anzahl an Aussparungen (17) des Engpasses (3) identisch sind.

5. Anordnung nach einem der vorstehenden Ansprüche, wobei das hervorstehende Element oder die hervorstehenden Elemente (15) des Stopfens (1) an dem unteren Teil des Stopfens (1) lokalisiert sind.

6. Anordnung nach einem der vorstehenden Ansprüche, wobei das hervorstehende Element oder die hervorstehenden Elemente (15) des Stopfens (1) derart bemessen sind, um der Breite der Aussparung (17) zu entsprechen.

7. Anordnung nach einem der vorstehenden Ansprüche, wobei die Öffnung(en) (21) des Stopfens (1) an der oberen Wand (13) des Stopfens (1) gleichmäßig verteilt sind.

8. Anordnung nach einem der vorstehenden Ansprüche, wobei die Öffnung(en) (21) des Stopfens (1) an der Peripherie der oberen Wand (13) lokalisiert sind.

9. Anordnung nach einem der vorstehenden Ansprüche, wobei das hervorstehende Element oder die hervorstehenden Elemente (15) des Stopfens (1) an dem Umfang der internen Oberfläche des Stopfens (1) gleichmäßig verteilt sind.

10. Anordnung nach einem der vorstehenden Ansprüche, wobei der Stopfen (1) weiter einen Dorn (27) umfasst, der zum Zerschneiden und/oder Durchstechen eines Deckels (31) angepasst ist, der ein internes Ende des Engpasses (3), der in einem internen Volumen des Behälters mündet, blockiert.

11. Anordnung nach dem vorstehenden Anspruch, wobei der Stopfen (1) konfiguriert ist, damit der Dorn (27) in einer Bereitschaftsposition von dem Deckel (31) ferngehalten wird.

## Claims

1. Assembly for closing a container, said assembly comprising a neck (3) and a cap (1) configured to close a container comprising the neck (3), said cap (1) comprising:
- at least one protruding element (15) configured to cooperate with a slot (17) situated on said neck (3) such that the cap (1) goes from a first position, in particular open, to a second position, in particular closed,
- at least one opening (21) situated on an upper wall (13) of said cap (1), said opening(s) (21) being aligned with the protruding elements (15) of said cap (1),
- a sealing element (23) configured to impart sealing between the cap (1) and the neck (3), said sealing element (23) being radially offset relative to said protruding element (15), said sealing element (23) is a sealing strip formed by an excess thicknesses of material on the inner surface of the upper wall (13) of said cap (1) **characterized in that** the sealing element is configured to cooperate with a strip seat (25) provided on an inner surface at the upper end of said neck (3) when said cap (1) is in the second position, in particular closed.

2. Assembly according to claim 1, wherein said sealing element (23) is situated on an inner surface of the upper wall (13).

3. Assembly according to any one of the preceding claims, wherein said protruding element(s) (15) are situated on a peripheral inner surface (11) of said cap (1), said slot(s) (17) of the neck extending over an outer surface of said neck (3), said sealing element (23) is situated radially withdrawn from said openings (21) of said cap (1) to ensure the sealing of the container.

4. Assembly according to the preceding claim, wherein the number of protruding elements (15) of said cap (1), the number of openings (21) of said cap (1) and the number of slots (17) of said neck (3) are identical.

5. Assembly according to any one of the preceding claims, wherein said protruding element(s) (15) of said cap (1) are located on the lower part of the inner surface of said cap (1).

6. Assembly according to any one of the preceding claims, wherein said protruding element(s) (15) of said cap (1) are dimensioned so as to correspond to the width of said slot (17).

7. Assembly according to any one of the preceding claims, wherein said opening(s) (21) of said cap (1) are regularly distributed on the upper wall (13) of said cap (1).

8. Assembly according to any one of the preceding claims, wherein said opening(s) (21) of said cap (1) are localized on the periphery of the upper wall (13).

9. Assembly according to any one of the preceding claims, wherein said protruding element(s) (15) of said cap (1) are regularly distributed on the perimeter of the inner surface of said cap (1).

10. Assembly according to any one of the preceding claims, wherein said cap (1) further comprises a punch (27) suitable for cutting and/or piercing a membrane seal (31) closing off an inner end of the neck (3) emerging in an inner volume of the container.

11. Assembly according to the preceding claim, configured so that the punch (27) is kept separated from said membrane seal (31) in a waiting position.
